# FASCICULE DE BREVET EUROPEEN

(11) **EP 1 093 561 B1**
(45) Date de publication et mention de la délivrance du brevet: **24.09.2003**
(21) Numéro de dépôt: 99926581.2
(22) Date de dépôt: 01.07.1999
(51) Int. Cl.: F41H 11/02, F41A 27/28, F41A 27/08

(54) **DISPOSITIF D'AUTOPROTECTION PASSIVE POUR ENGIN MOBILE TEL QU'UN HELICOPTERE**
PASSIVE SELBSTSCHUTZVORRICHTUNG FÜR BEWEGLICHE OBJEKTE WIE ZUM BEISPIEL EINEN HELIKOPTER
PASSIVE FAIL-SAFE DEVICE FOR MOBILE CRAFT SUCH AS A HELICOPTER

(30) Priorité: 03.07.1998 FR 9808545
(43) Date de publication de la demande: 25.04.2001
(73) Titulaire: ALKAN, 94460 Valenton (FR)
(72) Inventeur: BANSARD, Joel, F-94450 Limeil-Brevannes (FR)
(74) Mandataire: Colas, Jean-Pierre
(86) Numéro de dépôt international: FR9901584
(87) Numéro de publication internationale: WO00002000

(56) Documents cités:
- EP-A- 0 240 819
- EP-A- 0 536 101
- DE-A- 2 809 497
- DE-U- 9 320 382
- FR-A- 2 430 590
- FR-A- 2 611 259
- GB-A- 2 138 546

## Description

La présente invention est relative à un dispositif d'autoprotection passive pour engin mobile tel qu'un hélicoptère.

Une préoccupation constante dans le domaine des techniques d'armement est de protéger au mieux les engins mobiles tels que les navires, les véhicules terrestres, les avions et les hélicoptères contre des « hostiles » tels que des roquettes à correction terminale de trajectoire ou des missiles.

Il est bien connu d'utiliser à cette fin des lance-leurres permettant de tirer des cartouches contenant, selon le type de l'hostile, des leurres à infrarouge ou bien des leurres électromagnétiques. Les leurres tirés dévient l'hostile de sa cible, évitant ainsi la destruction partielle ou totale de celle-ci.

On dit que les lance-leurres constituent des dispositifs d'autoprotection passive car ils ne permettent pas de détruire l'hostile.

On connaît du document DE 28 09 497 un dispositif conforme au préambule de la revendication 1 ci-annexée, permettant de tirer plusieurs leurres dans des directions éventuellement différentes pour accroître l'efficacité du leurrage. On met alors en oeuvre des séquences de leurrage.

, Dans le cas des engins mobiles dont la vitesse est largement inférieure à celle des hostiles, l'adéquation de ces séquences de leurrage aux différentes situation possibles revêt un caractère critique.

La présente invention a pour objectif de fournir des moyens permettant d'optimiser les séquences de leurrage pour de tels engins, dans le but d'améliorer leur protection.

On atteint ce but de l'invention avec un dispositif d'autoprotection passive pour engin mobile tel qu'un hélicoptère, comprenant au moins un lance-leurres monté orientable sur ledit engin, asservi à un détecteur d'hostile et à une centrale de navigation, remarquable en ce qu'il comprend des moyens pour élaborer une bibliothèquè de leurrage dynamique à partir des informations fournies par ledit détecteur et par ladite centrale, afin de définir des séquences de leurrage dans lesquelles l'orientation et la chronométrie des tirs dudit lance-leurres sont optimisées.

Grâce à ces caractéristiques, on peut définir des séquences de leurrage optimisées en fonction de la nature de l'hostile et des mouvements relatifs de l'engin mobile et de l'hostile.

D'autres caractéristiques du dispositif selon l'invention sont définies dans les revendications ci-annexées, et apparaîtront clairement à la lecture de la description qui va suivre et à l'examen des dessins annexés donnés uniquement à titre d'exemple, dans lesquels:
- la figure 1 est une vue de face du châssis d'un lance-leurres du dispositif selon l'invention monté sur un cardan motorisé, ce châssis étant représenté en position « zéro »;
- la figure 2 est une vue partielle de côté de l'ensemble représenté à la figure 1, le châssis du lance-leurres étant représenté dans trois positions: position de roulis minimal (trait mixte), position zéro (trait plein), et position de roulis maximal (trait discontinu);
- la figure 3 est une vue de dessus de l'ensemble représenté aux figures 1 et 2, le châssis du lance-leurres étant représenté dans trois positions: position de lacet minimal (trait mixte), position zéro (trait plein), et position de lacet maximal (trait discontinu);
- la figure 4 est une vue de côté d'un hélicoptère équipé de deux lance-leurres du dispositif selon l'invention (un seul d'entre eux étant visible sur cette figure);
- la figure 5 est une vue de face de l'hélicoptère de la figure 4;
- la figure 6 est une vue de dessus de l'hélicoptère de la figure 4;
- la figure 7 est un organigramme décrivant le fonctionnement du dispositif selon l'invention;
- la figure 8 illustre une séquence de leurrage.

Sur ces figures, des références numériques identiques représentent des organes ou ensembles d'organes identiques ou analogues.

On notera que l'on a choisi dans ce qui suit de décrire l'invention lorsqu'elle est incorporée à un hélicoptère, car il est un fait qu'elle est particulièrement adaptée à ce type d'engin mobile. Cela dit, ce choix n'est nullement limitatif, et il faut garder à l'esprit que l'invention pourrait également être incorporée de manière avantageuse à d'autres engins mobiles tels que des navires ou des véhicules terrestres, ou bien même à des avions.

Dans ce qui suit, les termes « haut » et « bas » s'entendent par rapport à la verticale, représentée le cas échéant par un axe ZZ', Z étant situé vers le bas et Z' vers le haut.

On se reporte à présent aux figures 1 à 3, où l'on a représenté le châssis 1 d'un lance-leurres du dispositif selon l'invention monté sur un cardan motorisé.

Ce châssis a sensiblement la forme d'une boîte parallélépipédique ouverte sur l'une de ses faces 2. Il est destiné à recevoir un chargeur (non représenté) comprenant des cartouches de leurres électromagnétiques ou à infrarouge.

Dans le cas d'un hélicoptère, on utilisera de préférence des cartouches spéciales à charge utile adaptée, qui permet également de réduire les efforts de réaction au moment du tir.

Le fond du châssis 1, opposé à son ouverture, comporte des organes électriques (amplificateurs de puissance, etc., non représentés) permettant la mise à feu des cartouches de leurres. Ces organes électriques sont reliés à l'intérieur de l'hélicoptère par des organes de connexion (non représentés).

Le châssis 1 est monté rotatif autour d'un axe horizontal 3 sur un plateau 4, lui-même monté rotatif autour d'un axe vertical 5 sur un support 6. Le support 6 est fixé sur une partie appropriée 7 de l'hélicoptère.

Un premier moteur électrique 8, du type « couple » ou « pas-à-pas », fixé sur le plateau 4, est destiné à faire pivoter le châssis 1 autour de son axe 3.

Un deuxième moteur électrique 9, analogue au moteur 8, est fixé sur le support 6 et est destiné à faire pivoter autour de l'axe vertical 5 l'ensemble formé par le plateau 4, le châssis 1 et le moteur 8.

La figure 2 représente trois positions possibles du châssis 1, le plateau 4 étant à sa position « zéro », c'est-à-dire à une position médiane entre ses deux positions extrêmes.

La position du châssis 1 qui est représentée en trait continu est sa position zéro.

La position du châssis 1 qui est représentée en trait mixte est une position extrême vers le bas, dite encore position de roulis minimal.

La position du châssis 1 qui est représentée en trait discontinu est une position extrême vers le haut, dite encore position de roulis maximal, symétrique de la position de roulis minimal par rapport à la position zéro.

Typiquement, dans le cas d'un hélicoptère, les positions de roulis minimal et maximal sont inclinées chacune d'un angle α d'environ 60° par rapport à la position zéro.

La figure 3 représente trois positions possibles du châssis 1 correspondant à trois positions possibles du plateau 4.

La position du châssis 1 qui est représentée en trait continu est sa position zéro.

La position du châssis 1 qui est représentée en trait mixte est une position extrême dans le sens de rotation horaire, dite encore position de lacet minimal.

La position du châssis 1 qui est représentée en trait discontinu est une position extrême dans le sens de rotation anti-horaire, dite encore position de lacet maximal, symétrique de la position de lacet minimal par rapport à la position zéro.

Typiquement, dans le cas d'un hélicoptère, les positions de lacets minimal et maximal sont inclinées d'un angle β d'environ 75° par rapport à la position zéro.

On se reporte à présent aux figures 4 à 6, où l'on a représenté un hélicoptère 10 équipé de deux lance-leurres LL, LL' du dispositif selon l'invention.

Chacun de ces deux lance-leurres est monté sur un cardan motorisé tel que celui qui vient d'être décrit. Cependant, dans un souci de simplification, on a représenté chaque ensemble lance-leurres-cardan par un simple rectangle.

Les deux lance-leurres sont placés de préférence symétriquement par rapport à la ligne de foi 13 de l'hélicoptère, à une distance suffisante des entrées d'air 14 de l'appareil. Ils peuvent être fixés sur toute partie suffisamment rigide de l'appareil, telle que les supports de trains d'atterrissage, comme cela est représenté.

On retrouve sur les figures 5 et 6 les débattements des lance-leurres en roulis et en lacet, correspondant respectivement aux figures 2 et 3 décrites ci-avant.

Les angles extrêmes de roulis α et de lacet ß représentés valent de préférence respectivement environ 60° et 75°. Dans ce cas, les lance-leurres ont alors chacun un débattement maximal d'environ 120° en roulis et 150° en lacet, ce qui permet a priori de tirer des leurres dans la quasi-totalité des directions de l'espace.

A noter d'une part que les débattements maximaux des lance-leurres sont susceptibles de varier d'un hélicoptère à un autre, et d'autre part que pour un hélicoptère donné, les directions de tir autorisées peuvent varier en fonction d'un certain nombre de paramètres.

Par exemple, lorsqu'un hélicoptère vole en formation, les tirs de leurres en direction des appareils voisins sont interdits.

Selon un autre exemple, les tirs de leurres électromagnétiques vers l'avant d'un hélicoptère qui avance sont également interdits, afin de prévenir toute pénétration de paillettes métalliques dans les entrées d'air.

Selon encore un autre exemple, les tirs dans la voilure mobile d'un hélicoptère sont interdits lorsqu'on utilise des leurres à infrarouge.

Comme on peut le comprendre à présent, la gestion des tirs des lance-leurres orientables du dispositif selon l'invention peut rapidement s'avérer fort complexe, et en tout cas impossible à optimiser manuellement.

C'est la raison pour laquelle l'invention fournit également un système pour optimiser les séquences de leurrage.

On se reporte à présent à la figure 7, où. l'on a représenté un organigramme décrivant ce système.

Les châssis de chaque lance-leurres sont schématisés sur cette figure par des éléments portant les références 1 et 1', et les deux moteurs de chacun des cardans sur lesquels sont montés ces châssis sont schématisés par des éléments portant les références 8, 9 et 8', 9'.

Comme on peut le voir, le système d'optimisation comporte un calculateur de tir CT interfacé avec:
- un détecteur d'hostile D,
- une centrale de navigation CN,
- une bibliothèque de leurrage statique B,
- un poste de commande PC,
- des. codeurs de position C8, C9 et C8', C9' des moteurs 8, 9 et 8', 9',
- les châssis des lance-leurres 1 et 1'.

Le détecteur d'hostile D, qui peut être un radar, permet d'identifier un hostile grâce à une pluralité d'antennes A1, A2, A3, A4 situées à la périphérie de l'hélicoptère.

Idéalement, on pourra choisir un détecteur D du type à effet Doppler, afin d'obtenir des renseignements sur la cinématique de l'hostile.

Le détecteur D est en outre d'un type permettant d'identifier la catégorie de l'hostile. Un tel détecteur, disponible dans làtéchnique antérieure, doit au minimum permettre de différencier un hostile à guidage électromagnétique d'un hostile à guidage à infrarouge.

Idéalement, le détecteur D pourra aussi, permettre d'identifier avec plus de précision . d'autres caractéristiques de l'hostile.

Les informations envoyées par la centrale de navigation CN au calculateur de tir CT concernent essentiellement les attitudes (angles d'Euler) de l'hélicoptère, sa vitesse et la position de son centre de gravité.

En rapprochant les informations fournies par le détecteur d'hostile D de celles fournies par la centrale de navigation CN, la calculateur de tir CT peut déterminer la position exacte de l'hostile dans le référentiel de l'hélicoptère, ou bien même dans un référentiel absolu.

La bibliothèque de leurrage statique B contient différents sous-programmes susceptibles d'être utilisés par le calculateur de tir CT afin de commander des séquences de leurrage. Cette bibliothèque est statique en ce sens que les différents sous-programmes sont prédéfinis.

Les informations envoyées par le poste de commande PC au calculateur de tir CT dépendent essentiellement de consignes imposées manuellement par le pilote et concernant les conditions de tir: activation/désactivation du système d'optimisation, interdictions de tir en fonction des circonstances (vol en formation par exemple), etc.

Les informations envoyées par les codeurs de position C8, C9 et C8', C9' au calculateur de tir CT lui permettent de connaître à chaque instant l'orientation des châssis 1 et 1'. Ces codeurs de position peuvent être, par exemple, des capteurs optiques ou potentiométriques.

Lorsqu'une menace se présente, le système d'optimisation des séquences de leurrage fonctionne de la manière suivante.

Une fois que le détecteur D a identifié la catégorie de l'hostile, le calculateur de tir CT interroge la bibliothèque B pour y trouver le sous-programme adapté à cette catégorie, puis il calcule en temps réel l'orientation et la chronométrie des tirs des lance-leurres en prenant en compte les informations fournies par le détecteur d'hostile D et par la centrale de navigation CN.

Le calculateur de tir CT élabore de la sorte une bibliothèque de leurrage dynamique à partir de la bibliothèque statique B et des informations fournies par le détecteur d'hostile D et par la centrale de navigation CN, permettant de définir une séquence de leurrage dont l'efficacité est optimisée en fonction de la nature dudit hostile et des mouvements relatifs de l'hélicoptère et de l'hostile.

Grâce aux codeurs de position des moteurs des lance-leurres, le calculateur de tir CT connaît à chaque instant leurs orientations. En comparant celles-ci aux orientations calculées à atteindre, le calculateur détermine les ordres de mouvement à envoyer aux moteurs du lance-leurres.

Le calculateur de tir CT vérifie par ailleurs que la direction de tir à atteindre est compatible avec les consignes imposées par le pilote, fournies par le poste de commande PC.

Si l'orientation de tir à atteindre est interdite par ces consignes, on peut avantageusement envisager que le calculateur de tir CT détermine une nouvelle orientation de tir qui s'approche de la direction de tir idéale.

Une fois que le lance-leurres est orienté convenablement et que l'instant du tir est atteint, le calculateur de tir CT lui envoie un ordre de tir.

On a représenté sur la figure 8 un exemple de séquence de leurrage, dans le cas d'un hélicoptère en vol stationnaire et d'un hostile à guidage à infrarouge arrivant à tribord de l'hélicoptère.

Comme on peut le voir sur cette figure, l'hostile suit initialement une trajectoire 20 dirigée vers les turbines de l'hélicoptère 10.

Le lance-leurres LL situé à tribord de l'appareil tire trois leurres L1, L2, L3 dirigés de plus en plus vers l'avant de l'hélicoptère, de manière à dévier progressivement la trajectoire initiale 20 de l'hostile vers des trajectoires d'évitement 21, 22, 23.

Ce faisant, on sépare progressivement les signatures infrarouge des leurres de celle de l'hélicoptère, et on empêche l'hostile d'atteindre sa cible.

Pour fixer les idées, l'intervalle de temps séparant chaque tir de leurre dans cet exemple peut être de l'ordre de la demi-seconde.

La séquence de leurrage décrite ci-dessus ne serait plus adaptée si l'hélicoptère avançait, car alors la signature infrarouge de l'hélicoptère risquerait de rejoindre les signatures infrarouge des leurres tirés en dernier.

Dans ce cas, les moyens de bibliothèque dynamique exposés ci-avant permettraient alors de modifier la séquence de leurrage en fonction des mouvements de l'hélicoptère de manière, par exemple, à dévier la trajectoire de l'hostile vers l'arrière de l'appareil.

Selon un autre exemple, si l'hélicoptère effectuait un demi-tour sur lui-même, les moyens de bibliothèque dynamique exposés ci-avant permettraient de basculer directement du lance-leurres tribord vers le lance-leurres bâbord, ou inversement, de manière à assurer la continuité du leurrage vis-à-vis de l'hostile.

Pour augmenter la sécurité du dispositif selon l'invention, on peut également prévoir un mode de fonctionnement dégradé lorsque le système d'optimisation décrit ci-dessus tombe en panne ou lorsqu'il est endommagé, par exemple lors d'un combat.

Dans ce mode de fonctionnement dégradé, les deux lance-leurres sont mis à leur position zéro par des moyens électriques ou mécaniques (non représentés), et les ordres de tir sont envoyés manuellement par le pilote via le poste de commande PC.

On comprend à présent que la présente invention permet de définir des séquences de leurrage dans lesquelles l'orientation et la chronométrie des tirs des lance-leurres sont optimisées en fonction de la nature de l'hostile et des mouvements relatifs de cet hostile et de l'hélicoptère.

Bien entendu, l'invention n'est pas limitée au mode de réalisation décrit et représenté qui n'a été fourni qu'à titre d'exemple. C'est ainsi par exemple que l'on pourrait envisager de placer plus de deux lance-leurres sur l'engin mobile.

## Revendications

1. Dispositif d'autoprotection passive pour engin mobile tel qu'un hélicoptère (10), comprenant au moins un lance-leurres (LL, LL') monté orientable sur ledit engin, asservi à un détecteur.d'hostile (D) et à une centrale de navigation (CN), **caractérisé en ce qu'**il comprend des moyens pour élaborer une bibliothèque de leurrage dynamique à partir des informations fournies par ledit détecteur et par ladite centrale, afin de définir des séquences de leurrage dans lesquelles l'orientation et la chronométrie des tirs dudit lance-leurres sont optimisées.

2. Dispositif d'autoprotection passive selon la revendication 1, **caractérisé en ce que** lesdits moyens pour élaborer une bibliothèque de leurrage dynamique comprennent un calculateur de tir interfacé avec ledit détecteur d'hostile (D), avec ladite centrale de navigation (CN) et avec une bibliothèque de leurrage statique comprenant des sous-programmes prédéfinis correspondant aux différents types d'hostiles.

3. Dispositif selon l'une des revendications 1 ou 2, **caractérisé en ce que** ladite bibliothèque de leurrage dynamique est adaptée pour commander des séquences de leurrage permettant de séparer progressivement les signatures des leurres de celle dudit engin mobile, de manière à dévier la trajectoire initiale dudit hostile vers des trajectoires d'évitement.

4. Dispositif d'autoprotection passive selon l'une quelconque des revendications 1 à 3, **caractérisé en ce qu'**il comporte des moyens pour mettre en oeuvre un mode de fonctionnement dégradé, permettant de placer ledit lance-leurres (LL, LL') à sa position zéro et de lui envoyer des ordres de tir lorsque son asservissement est hors service.

5. Dispositif d'autoprotection passive selon l'une quelconque des revendications précédentes, **caractérisé en ce qu'**il comprend des moyens pour interdire certaines directions de tir.

6. Dispositif d'autoprotection passive selon l'une quelconque des revendications précédentes, **caractérisé en ce que** ledit lance-leurres (LL, LL') est relié audit engin mobile (10) par un cardan motorisé, permettant une orientation dudit lance-leurres en lacet et en roulis.

7. Dispositif d'autoprotection passive selon la revendication 6, ledit engin mobile (10) étant un hélicoptère, **caractérisé en ce qu'**il comporte deux lance-leurres (LL, LL') disposés symétriquement par rapport à la ligne de foi (13) dudit hélicoptère.

8. Dispositif d'autoprotection passive selon la revendication 7, **caractérisé en ce que** chacun desdits lance-leurres a un débattement d'environ 150° en lacet et 120° en roulis autour de sa position zéro.

## Claims

1. Passive autoprotection device for mobile craft such as a helicopter (10), comprising at least one decoy launcher (LL, LL') mounted orientably on the said craft, steered by a foe detector (D) and by a navigation unit (CN), **characterized in that** it comprises means for formulating a dynamic decoying library from the information provided by the said detector and by the said unit, so as to define decoying sequences in which the orientation and the chronometry of the firing of the said decoy launcher are optimized.

2. Passive autoprotection device according to claim 1, **characterized in that** the said means for formulating a dynamic decoying library comprise a firing computer interfaced with the said foe detector (D), with the said navigation unit (CN) and with a static decoying library comprising predefined subprograms corresponding to the various types of foes.

3. Device according to either of claims 1 and 2, **characterized in that** the said dynamic decoying library is suitable for controlling decoying sequences allowing progressive separation of the signatures of the decoys from that of the said mobile craft, in such a way as to divert the initial trajectory of the said foe toward avoidance trajectories.

4. Passive autoprotection device according to any one of claims 1 to 3, **characterized in that** it comprises means for implementing a degraded mode of operation, making it possible to place the said decoy launcher (LL, LL') at its zero position and to send it firing orders when the steering thereof is inoperative.

5. Passive autoprotection device according to any one of the preceding claims, **characterized in that** it comprises means for interdicting certain directions of fire.

6. Passive autoprotection device according to any one of the preceding claims, **characterized in that** the said decoy launcher (LL, LL') is linked to the said mobile craft (10) by a motorized cardan joint, allowing yaw and roll orientation of the said decoy launcher.

7. Passive autoprotection device according to claim 6, the said mobile craft (10) being a helicopter, **characterized in that** it comprises two decoy launchers (LL, LL') disposed symmetrically with respect to the lubber line (13) of the said helicopter.

8. Passive autoprotection device according to claim 7, **characterized in that** each of the said decoy launchers has a sweep of around 150° in yaw and 120° in roll about its zero position.

## Patentansprüche

1. Passive Selbstschutzvorrichtung für bewegliche Objekte, wie zum Beispiel einen Hubschrauber (10), umfassend mindestens einen ausrichtbar auf diesem Objekt angebrachten Werfer für Lockziele (LL, LL'), gesteuert von einem Detektor für feindliche Flugkörper (D) und einer Navigationszentrale (CN), **dadurch gekennzeichnet, dass** sie Mittel umfasst zum Ausarbeiten einer dynamischen Lockzielwurfbibliothek, ausgehend von durch diesen Detektor und diese Zentrale gelieferten Informationen, um Abfolgen des Lockzielwurfs zu definieren, bei denen die Ausrichtung und der zeitliche Ablauf der Schüsse des Werfers für Lockziele optimiert sind.

2. Passive Selbstschutzvorrichtung gemäß Anspruch 1, **dadurch gekennzeichnet, dass** die Mittel zum Ausarbeiten einer dynamischen Lockzielwurfbibliothek einen Rechner zum Schießen umfassen, der über eine Schnittstelle verbünden ist mit dem Detektor für feindliche Flugkörper (D), mit der Navigationszentrale (CN) und mit einer statischen Lockzielwurfbibliothek, die entsprechend den verschiedenen Arten feindlicher Flugkörper vordefinierte Unterprogramme umfasst.

3. Passive Selbstschutzvorrichtung gemäß einem der Ansprüche 1 oder 2, **dadurch gekennzeichnet, dass** die dynamischen Lockzielwurfbibliothek dazu angepasst ist, Abfolgen des Lockzielwurfs zu steuern, die es erlauben, in fortschreitender Weise die Erkennungsmerkmale der Lockziele von denen des beweglichen Objektes zu trennen, um derart die anfängliche Flugbahn des feindlichen Flugkörpers in Richtung von Ausweichflugbahnen abzulenken.

4. Passive Selbstschutzvorrichtung gemäß einem der Ansprüche 1 bis 3, **dadurch gekennzeichnet, dass** sie Mittel zur Ingangsetzung einer reduzierten Funktionsweise umfasst, die es erlaubt, den Werfer für Lockziele (L, L') in seine Nullstellung zu bringen und ihm Anweisungen zum Abschuss zukommen zu lassen, wenn seine Steuerung außer Funktion ist.

5. Passive Selbstschutzvorrichtung gemäß einem der vorhergehenden Ansprüche, **dadurch gekennzeichnet, dass** sie Mittel zum Verbieten bestimmter Schussrichtungen umfasst.

6. Passive Selbstschutzvorrichtung gemäß einem der vorhergehenden Ansprüche, **dadurch gekennzeichnet, dass** der Werfer für Lockziele (L, L') mit dem beweglichen Objekt über ein angetriebenes Kardangelenk verbunden ist, das eine verdrehte und eine verschwenkte Ausrichtung des Werfers für Lockziele erlaubt.

7. Passive Selbstschutzvorrichtung gemäß Anspruch 6, wobei das bewegliche Objekt (10) ein Hubschrauber ist, **dadurch gekennzeichnet, dass** sie zwei Werfer für Lockziele (L, L') umfasst, die symmetrisch in Bezug auf den Steuerstrich (13) des Hubschraubers angeordnet sind.

8. Passive Selbstschutzvorrichtung gemäß Anspruch 7, **dadurch gekennzeichnet, dass** jeder der Werfer für Lockziele eine Auslenkbarkeit von etwa 150° in der horizontalen Drehung und von 120° in der vertikalen Schwenkung um seine Nullstellung herum aufweist.
